# EUROPÄISCHE PATENTSCHRIFT

(11) **EP 3 229 926 B1**
(45) Veröffentlichungstag und Bekanntmachung des Hinweises auf die Patenterteilung: **06.01.2021**
(21) Anmeldenummer: 14814816.6
(22) Anmeldetag: 12.12.2014
(51) Int. Cl.: A63B 21/008, A63B 21/00, A63B 23/02, A63B 21/055

(54) **EINRICHTUNG ZUM TRAINIEREN DER MUSKULATUR**
APPARATUS FOR TRAINING MUSCLES
DISPOSITIF POUR EXERCER LES MUSCLES

(43) Veröffentlichungstag der Anmeldung: 18.10.2017
(73) Patentinhaber: BLBW AG, 1716 Schwarzsee (CH)
(72) Erfinder: SCHRAG, Michael, CH-1716 Schwarzsee (CH)
(74) Vertreter: BOVARD AG
(86) Internationale Anmeldenummer: PCT/EP2014/077606
(87) Internationale Veröffentlichungsnummer: WO 2016/091330

(56) Entgegenhaltungen:
- US-A- 4 275 882
- US-A- 4 426 077
- US-A- 4 796 881
- US-A- 5 336 142
- US-A1- 2007 129 222
- US-A1- 2014 296 042

## Beschreibung

Die vorliegende Erfindung bezieht sich auf eine Einrichtung zum Trainieren der Muskulatur, umfassend einen Kraftarm, welcher am einen Endbereich mit Betätigungselementen ausrüstbar ist und welcher mit dem anderen Endbereich um eine Schwenkachse, die an einem Halteelement angeordnet ist, schwenkbar ist, an welchem Kraftarm der eine Endbereich eines Druckfederelementes in einem ersten Anlenkpunkt angelenkt ist, welcher erste Anlenkpunkt entlang des Kraftarms verstellbar ist, während der andere Endbereich des Druckfederelementes in einem zweiten Anlenkpunkt am Halteelement angelenkt ist.

Derartige Einrichtungen zum Trainieren der Muskulatur sind in vielfältiger Weise bekannt. So zeigt beispielsweise das Dokument US 4 618 140 A eine derartige Einrichtung, bei welcher der erste Anlenkpunkt, an welchem der eine Endbereich des Druckfederelementes am Kraftarm angelenkt ist, entlang des Kraftarmes verstellbar ist. Hierzu ist am Kraftarm eine Reihe von Bohrungen angebracht, der Endbereich des Druckfederelementes ist mit einem Bügel ausgestattet, welcher den Kraftarm umschliesst, in diesen Bügel eingesetzt ist ein Stift, der über eine Feder in die jeweilige Bohrung am Kraftarm eingepresst wird, wodurch der Endbereich des Druckfederelementes am Kraftarm fixiert ist. Zum Verstellen muss der federbelastete Stift aus der Bohrung herausgezogen werden, der Bügel am Endbereich des Druckfederelementes kann entlang des Kraftarmes verschoben werden, in der gewünschten Position wird der Stift wiederum in die entsprechende Bohrung über die Feder eingedrückt, das Trainieren kann weitergeführt werden, wobei die zu überwindende Kraft am Kraftarm je nach Einstellung grösser oder kleiner wird.

Bei dieser Einrichtung ist das Verstellen der Kraft, die der Betätigung des Kraftarms entgegenwirkt, kompliziert, insbesondere muss die Position des Endbereichs des Druckfederelementes am Kraftarm beim Verstellen genau eingestellt werden, damit der Stift in die Bohrung eindringen kann. Insbesondere besteht das Risiko, dass der Stift nicht korrekt in die Bohrung eingeführt ist, sodass während des Bewegens des Kraftarmes ein ungewolltes Verschieben des Anlenkpunktes des Druckfederelementes entlang des Kraftarmes erfolgen kann, was für die Person, welche den Kraftarm betätigt, unangenehm sein kann.

Aus US 5,336,142 ist ein Stepper bekannt, in welchem eine jeweilige Fussfläche gegen die Widerstandskraft eines Hydraulikzylinders bewegbar ist und mittels eines Federelements in seine obere Position gezogen wird, wobei Hydraulikzylinder und Federelement jeweils im gleichen Bereich an einem Halteträger und an der Fussfläche angeordnet sind. Die Einstellung der Widerstandkraft kann über eine verstellbare Rastposition erfolgen, welche das Widerstandselement an der Fussfläche einnimmt.

Aus US 4,796,881 ist eine Mehrzwecktrainingseinrichtung bekannt, bei welcher an einem bewegbaren Kraftarm mittels eines entlang des Kraftarms verstellbaren Befestigungselements ein erstes und ein zweites Federelement angreifen. Hierbei wird gegen die Widerstandskraft eines der Federelement der Kraftarm bewegt und das zweite Federelement ist vorgesehen, um den Kraftarm in seine Ausgangsposition zu bewegen und die Wirkverbindung zwischen erstem Federelement und Kraftarm aufrechtzuerhalten.

Die Aufgabe der vorliegenden Erfindung besteht somit darin, eine Einrichtung zum Trainieren der Muskulatur zur Verfügung zu stellen, bei welcher der Anlenkpunkt des Druckfederelementes entlang dem Kraftarm in einfacher Weise verstellt werden kann, und bei welchem gewährleistet ist, dass das Anlenken des Druckfederelementes am Kraftarm in korrekter Weise erfolgt. Es soll eine platzsparende und einfach zu bedienende Einrichtung zum Trainieren der Muskulatur geschaffen werden.

Erfindungsgemäss laut Anspruch 1 erfolgt die Lösung dieser Aufgabe dadurch, dass der eine Endbereich des Druckfederelementes mit einer ersten Gelenkfläche, die eine erste Wölbung aufweist, ausgestattet ist und entlang dem Kraftarm über einen Verstellbereich eine Reihe von zweiten Gelenkflächen angeordnet sind, die jeweils eine zweite Wölbung, die komplementär zur ersten Wölbung ausgebildet ist, aufweisen, sodass der eine Endbereich des Druckfederelementes mit der ersten Gelenkfläche mit einer der zweiten Gelenkflächen in Wirkverbindung bringbar ist, und dass der Kraftarm über ein weiteres Federelement gegen den einen Endbereich des Druckfederelementes drückbar ist, derart, dass die beiden in Wirkverbindung stehenden Gelenkflächen in Kontakt gehalten sind, wobei die Zugfeder mit einem ersten Ende am Halteelement und mit einem zweiten Ende am Kraftarm in einem von dem ersten Anlenkpunkt getrennten Bereich befestigt ist.

Durch diese erfindungsgemässe Ausgestaltung der Einrichtung zum Trainieren der Muskulatur kann zum Verstellen der Kraft, die der Betätigung des Kraftarmes entgegenwirkt, der Kraftarm entgegen der wirksamen Kraft des weiteren Federelementes von der Gelenkfläche des Endbereiches des Druckfederelementes abgehoben werden, das Druckfederelement kann verstellt werden, das weitere Federelement zieht den Kraftarm wiederum gegen den Endbereich des Druckfederelementes, die erste Gelenkfläche des einen Endbereiches des Druckfederelementes kommt in den Eingriff mit einer der zweiten Gelenkflächen am Kraftarm, die Verstellung der Kraft ist dadurch in einfachster Weise erreicht worden. Die erste Gelenkfläche wird in jedem Fall in jeweils eine zweite Gelenkfläche eingeführt, eine Fehlmanipulation ist somit vermeidbar. Weiter ermöglicht die Anordnung der einzelnen Elemente und des Kraftarms eine kompakte Bauweise die darüber hinaus Spielraum für eine ästhetische Ausgestaltung der Einrichtung zum Trainieren der Muskulatur bietet.

In vorteilhafter Weise sind die Wölbung der ersten Gelenkfläche konkav und die Wölbungen der zweiten Gelenkflächen konvex ausgebildet, wodurch eine optimale Wirkverbindung erreicht wird.

In vorteilhafter Weise sind die erste Gelenkfläche und die zweiten Gelenkflächen zylindrisch ausgebildet, und sind die entsprechenden Zylinderachsen parallel zur Schwenkachse ausgerichtet, was einen einfachen Aufbau und eine optimale Funktion der Verstelleinrichtung ergibt.

In vorteilhafter Weise sind die zweiten Gelenkflächen durch zylindrische Stifte gebildet, die in Reihe und beabstandet voneinander über den Verstellbereich am Kraftarm angeordnet sind, und ist die erste Gelenkfläche im Grund einer Gabel, die am einen Endbereich des Druckfederelementes angebracht sind, ausgebildet. Dies ergibt eine im Aufbau einfachen und optimal funktionierenden Verstellbereich der Einrichtung. Dabei wird die erste Gelenkfläche zuverlässig an der zweiten Gelenkfläche gehalten.

Die zylindrischen Stifte sind in zwei einander gegenüberliegenden und längs des Bereichs des Kraftarms angeordneten Stegen angebracht, was eine einfache Herstellung des Verstellbereichs ermöglicht.

In vorteilhafter Weise ist das Druckfederelement eine Gasdruckfeder, die in einfacher Weise in die Einrichtung eingesetzt werden kann.

In vorteilhafter Weise ist das weitere Federelement als Zugfeder ausgebildet, die in einfacher Weise in der Einrichtung zum Trainieren der Muskulatur angebracht werden kann. Das Druckfederelement und die Zugfeder greifen im gleichen Endbereich am Halteelement an und erlauben somit eine platzsparende Konstruktion.

Eine weitere vorteilhafte Ausgestaltung der Erfindung besteht darin, dass die Zugfeder ein elastisches Band ist, dessen einer Endbereich im Bereich des zweiten Anlenkpunktes am Halteelement befestigbar ist und der andere Endbereich am Kraftarm lösbar befestigt ist. Dies ergibt eine optimale Funktion, durch die Möglichkeit des Lösens des elastischen Bandes vom Kraftarm kann erreicht werden, dass der Kraftarm vom Druckfederelement weggeschwenkt und bezüglich des Halteelements in eine gestreckte Position gebracht werden kann, sodass bei Nichtgebrauch dieser Einrichtung diese platzsparend versorgt werden kann.

In vorteilhafter Weise ist entlang des Verstellbereichs am Kraftarm eine Skala angebracht, wodurch beispielsweise visuell feststellbar ist, welche Kraft der Betätigung des Kraftarmes entgegenwirkt.

Das Halteelement kann an einem Traggestell befestigt werden, so dass beispielsweise auch die Ausrichtung der Einrichtung und die Höheneinstellung in optimaler Weise vorgenommen werden können.

Eine Ausführungsform der Erfindung wird nachfolgend anhand der beiliegenden Zeichnung beispielhaft näher erläutert.

Es zeigt
Figur 1 in räumlicher Darstellung die erfindungsgemässe Einrichtung zum Trainieren der Muskulatur;
Figur 2 eine Seitenansicht der Einrichtung zum Trainieren der Muskulatur gemäss Figur 1;
Figur 3 eine Ansicht von vorne auf die Einrichtung zum Trainieren der Muskulatur gemäss Figur 1;
Figur 4 eine Schnittdarstellung der Einrichtung zum Trainieren der Muskulatur entlang Linie IV-IV gemäss Figur 2;
Figur 5 eine Schnittdarstellung entlang Linie V-V gemäss Figur 3 durch den Verstellbereich der Einrichtung zum Trainieren der Muskulatur;
Figur 6 eine Seitenansicht der Einrichtung zum Trainieren der Muskulatur mit nach unten gedrücktem Kraftarm;
Figur 7 eine Seitenansicht der Einrichtung zum Trainieren der Muskulatur mit eingeschwenktem Kraftarm; und
Figur 8 eine Ansicht von vorne auf die Einrichtung zum Trainieren der Muskulatur gemäss Figur 7 mit eingeschwenktem Kraftarm.

Wie aus Figur 1 ersichtlich ist, weist die Einrichtung 1 zum Trainieren der Muskulatur einen Kraftarm 2 auf. Der eine Endbereich 3 des Kraftarmes 2 ist so ausgebildet, dass in bekannter Weise nicht dargestellte Betätigungselemente eingesetzt werden können, wodurch der Kraftarm 2 durch die trainierende Person in geeigneter Weise betätigt werden kann. Der andere Endbereich 4 des Kraftarmes 2 ist um eine Schwenkachse 5 schwenkbar, die an einem Halteelement 6 angeordnet ist. In einem ersten Anlenkpunkt 7 ist am Kraftarm 2 der eine Endbereich 8 eines Druckfederelementes 9 angelenkt. Dieser erste Anlenkpunkt 7 und somit der eine Endbereich 8 des Druckfederelementes 9 ist entlang eines Verstellbereichs 10 am Kraftarm 2 verstellbar, wie später noch im Detail beschrieben wird. Der andere Endbereich 11 des Druckfederelementes 9 ist in einem zweiten Anlenkpunkt 12 am Halteelement 6 angelenkt. Im hier dargestellten Ausführungsbeispiel ist das Druckfederelement 9 als Gasdruckfeder 13 ausgebildet.

Zum Trainieren der Muskulatur kann der Kraftarm 2 um die Schwenkachse 5 verschwenkt werden, wobei die Gasdruckfeder 13 zur Betätigungskraft eine Gegenkraft bildet und den Kraftarm 2 wieder in die ursprüngliche Position zurückdrückt, die bei Erreichen der voll ausgefahrenen Gasdruckfeder 13 erhalten wird.

Wie aus Figur 2 ersichtlich ist, weist der eine Endbereich 8 des Druckfederelementes 9 eine erste Gelenkfläche 14 bei einer ersten Wölbung 15 auf, während entlang dem Kraftarm 2 über den Verstellbereich 10 eine Reihe von zweiten Gelenkflächen 16 mit jeweils einer zweiten Wölbung 17 angeordnet sind, welche komplementär zur ersten Wölbung 15 ausgebildet sind. Wie später noch beschrieben wird, kommt dadurch der eine Endbereich 8 des Druckfederelementes 9 mit der ersten Gelenkfläche 14 in Wirkverbindung mit einer der zweiten Gelenkflächen 16, die erste Gelenkfläche 14 und die zweite Gelenkfläche 16 werden über ein weiteres Federelement 18 gegen den einen Endbereich 8 des Druckfederelementes 9 gedrückt, sodass die beiden in Wirkverbindung stehenden erste Gelenkfläche 14 und zweite Gelenkfläche 16 miteinander in Kontakt gehalten werden.

Wie aus Figur 1 ersichtlich ist, kann ein Blockierelement 31 vorgesehen sein, das die Form eines Hohlzylinders aufweist, der über die ganze Länge mit einem Längsschlitz versehen ist. Wie der Fig. 2 entnommen werden kann, lässt sich dieses Blockierelement 31 auf die Gasdruckfederstange 30 aufsetzen, wenn sich die Gasdruckfeder 13 in der voll ausgefahrenen Position befindet. In diesem Zustand ist der Kraftarm 2 blockiert, er kann nicht verschwenkt werden. Dadurch kann diese Einrichtung zum Trainieren der Muskulatur beispielsweise zur Ausübung von Klimmzügen dienen.

Wie insbesondere aus Figur 5 ersichtlich ist, werden die zweiten Gelenkflächen 16 durch zylindrische Stifte 19 gebildet, die in Reihe und beabstandet voneinander über den Verstellbereich 10 am Kraftarm 2 angeordnet sind.

Die erste Gelenkfläche 14 ist im Grund 20 einer Gabel 21 ausgebildet, welche Gabel 21 am einen Endbereich 8 des Druckfederelementes 9 angebracht ist. Durch diese Ausgestaltung ist die erste Gelenkfläche 14 konkav ausgebildet, während die zweiten Gelenkflächen 16 konvex ausgebildet sind. Die Achsen der zylindrischen Stifte 19 sind parallel zur Schwenkachse 5 ausgerichtet, um welche der Kraftarm 2 bezüglich des Halteelements 6 schwenkbar ist.

Wie bereits erwähnt worden ist, wird der Kraftarm 2 über das weitere Federelement 18 gegen das Druckfederelement 9 gedrückt. Damit wird erreicht, dass die erste Gelenkfläche 14 und die jeweilige zweite Gelenkfläche 16, die lediglich ineinander eingeführt sind, miteinander in Kontakt bleiben. Durch diesen Verstellbereich 10 kann der Anlenkpunkt 7 bezüglich der Schwenkachse 5 verstellt werden. Wenn sich der Kraftarm 2 in der Position befindet, in welcher das Druckfederelement 9, das als Gasdruckfeder 13 ausgebildet ist, in der voll ausgefahrenen Position ist, kann der Kraftarm 2 entgegen der Federkraft des weiteren Federelementes 18 weiter verschwenkt werden, die Gabel 21 mit der zweiten Gelenkfläche 16 fährt aus dem zylindrischen Stift 19 und der ersten Gelenkfläche 14 aus, der eine Endbereich 8 des Druckfederelementes 9 kann zusammen mit der Gabel 21 entlang der Reihe der zylindrischen Stifte 19 verfahren werden und lässt sich durch Zurückschwenken des Kraftarms 2 in der gewünschten Position auf den entsprechenden zylindrischen Stift 19 wieder einfahren, wodurch wiederum das weitere Federelement 18 bewirkt, dass die erste Gelenkfläche 14 und die neu ausgewählte zweite Gelenkfläche 16 des entsprechenden zylindrischen Stiftes 19 wieder in Kontakt bleiben. Dadurch kann man den Abstand des ersten Anlenkpunktes 2 von der Schwenkachse 5 in einfacher Weise verstellen, die aufzubringende Kraft auf den Kraftarm lässt sich somit entsprechend einstellen.

Durch die Breite der Gabel 21 und den Abstand der einzelnen zylindrischen Stifte 19 voneinander ist gewährleistet, dass keine Fehlfunktionen beim Verstellen auftreten können, die Gabel 21wird immer mit einem zylindrischen Stift 19 in Eingriff sein, wodurch die sichere Funktion gewährleistet ist. Auch bei nicht korrekter Einrastung springt die Gabel 21 des Druckfederelements 9 unter Last automatisch auf den nächstgelegenen zylindrischen Stift 21.

Das weitere Federelement 18 wird in vorteilhafter Weise als elastisches Band 22 ausgebildet, dessen einer Endbereich 23 (Figur 2) im Bereich des zweiten Anlenkpunktes 12 am Halteelement 6 befestigt werden kann, während der andere Endbereich 24 am Kraftarm 2 lösbar befestigt werden kann. Hierzu kann an diesem anderen Endbereich 24 am elastischen Band 22 ein Haken 25 angebracht werden, der in einem am Kraftarm angebrachten Stift 26 eingehängt werden kann.

Figur 3 zeigt eine Ansicht von vorne auf die erfindungsgemässe Einrichtung 1, ersichtlich ist der Kraftarm 2, der um die Schwenkachse 5 schwenkbar im Halteelement 6 gehalten ist. Ebenfalls ersichtlich ist das elastische Band 22, mit welchem der Kraftarm 2, wie vorgängig beschrieben worden ist, gegen das Druckfederelement 9 gedrückt wird.

Aus der Schnittdarstellung gemäss Figur 4 ist ersichtlich, wie die Gabel 21 mit einem zylindrischen Stift 19 gelenkig im Eingriff ist. Hierbei ist ersichtlich, dass die zylindrischen Stifte 19 in zwei Stegen 27 gehalten sind, die am Kraftarm 2 angeordnet sind.

Aus Figur 6 ist die gedrückte Position des Kraftarms 2 ersichtlich, die Gasdruckfeder 13 befindet sich im eingefahrenen Zustand, hierbei ist ersichtlich, dass die Gabel 21 sich in optimaler Weise auf den entsprechenden zylindrischen Stift 19 abstützt, ein Wegrutschen der Gabel 21 aus dem zylindrischen Stift 19 ist ausgeschlossen, die sichere Funktionsweise ist gewährleistet. Wie aus dieser Figur 6 ersichtlich ist, ist es vorteilhaft, wenn die Gabel 21 an der Aussenseite jeweils mit einer Einbuchtung 28 ausgestattet ist, wodurch Platz geschaffen wird für den zylindrischen Stift, der zum zylindrischen Stift 19 benachbart ist, mit welchem die Gabel 21 im Eingriff ist.

Wie den Figuren 7 und 8 entnommen werden kann, lässt sich der Kraftarm 2 um die Schwenkachse 5 vollständig von der Gasdruckfeder 13 wegschwenken, hierzu wird das elastische Band 22 aus dem Kraftarm 2 ausgehängt, der Kraftarm 2 kann dann verchwenkt werden, wobei die Gabel 21 aus dem jeweiligen zylindrischen Stift 19 ausgefahren wird, somit kann der Kraftarm 2 in eine Parkposition gebracht werden, die Gasdruckfeder 13 wird gegen das Halteelement 6 geschwenkt, die Einrichtung 1 kann dadurch in eine platzsparende Position gebracht werden. Das elastische Band 22 befindet sich dann vor der Gasdruckfeder 13 .

Das Halteelement 6 und somit die Einrichtung 1 zum Trainieren der Muskulatur kann ebenfalls im bekannter, nicht dargestellter Weise an einem Traggestell befestigt werden, das Halteelement 6 und somit die Einrichtung 1 zum Trainieren der Muskulatur kann dann bezüglich dieses Traggestells eingestellt werden, beispielsweise hinsichtlich der Höhe über Boden oder auch hinsichtlich einer Winkelposition zu diesem Traggestell.

Wie zusätzlich aus Figur 1 ersichtlich ist, kann an einem ersten Steg 27 des Kraftarms 2 eine Skala 29 angebracht sein, wodurch eine reproduzierbare Einstellung beispielsweise der aufzubringenden Kraft zur Verschwenkung des Kraftarms in einfacher Weise möglich wird.

Mit dieser erfindungsgemässen Lösung kann bei einer Einrichtung zum Trainieren der Muskulatur, die einen zu betätigbaren Kraftarm aufweist, die auf den Kraftarm aufzubringende Kraft in einfacher Weise verstellt werden, sodass die auf den Kraftarm aufzubringende Kraft unterschiedliche Grössen aufweisen kann.

## Patentansprüche

1. Einrichtung zum Trainieren der Muskulatur, umfassend einen Kraftarm (2), welcher am einen Endbereich (3) mit Betätigungselementen ausrüstbar ist und welcher mit dem anderen Endbereich (4) um eine Schwenkachse (5), die an einem Halteelement (6) angeordnet ist, schwenkbar ist, an welchem Kraftarm (2) der eine Endbereich (8) eines Druckfederelementes (9) in einem ersten Anlenkpunkt (7) angelenkt ist, welcher erste Anlenkpunkt (7) entlang des Kraftarms (2) verstellbar ist, während der andere Endbereich (11) des Druckfederelementes (9) in einem zweiten Anlenkpunkt (12) am Halteelement (6) angelenkt ist, wobei der eine Endbereich (8) des Druckfederelementes (9) mit einer ersten Gelenkfläche (14), die eine erste Wölbung (15) aufweist, ausgestattet ist,
**dadurch gekennzeichnet, dass**
entlang dem Kraftarm (2) über einen Verstellbereich (10) eine Reihe von zweiten Gelenkflächen (16) angeordnet sind, die jeweils eine zweite Wölbung (17), die komplementär zur ersten Wölbung (15) ausgebildet ist, aufweisen, so dass der eine Endbereich (8) des Druckfederelementes (9) mit der ersten Gelenkfläche (14) mit einer der zweiten Gelenkflächen (16) in Wirkverbindung bringbar ist, und
dass der Kraftarm (2) über ein weiteres als Zugfeder (18) ausgebildetes Federelement gegen den einen Endbereich (8) des Druckfederelementes (9) drückbar ist, derart, dass die beiden in Wirkverbindung stehenden Gelenkflächen (14, 16) in Kontakt gehalten sind, wobei die Zugfeder (18) mit einem ersten Ende am Halteelement (6) und mit einem zweiten Ende am Kraftarm (2) in einem von dem ersten Anlenkpunkt (7) getrennten Bereich befestigt ist.

2. Einrichtung zum Trainieren der Muskulatur nach Anspruch 1, **dadurch gekennzeichnet, dass** die erste Wölbung (15) der ersten Gelenkfläche (14) konkav und die zweiten Wölbungen (17) der zweiten Gelenkflächen (16) konvex ausgebildet sind.

3. Einrichtung zum Trainieren der Muskulatur nach Anspruch 1 oder 2,
**dadurch gekennzeichnet, dass** die erste Gelenkfläche (14) und die zweiten Gelenkflächen (16) zylindrisch ausgebildet sind, und die entsprechenden Zylinderachsen parallel zur Schwenkachse (5) ausgerichtet sind.

4. Einrichtung zum Trainieren der Muskulatur nach Anspruch 3, **dadurch gekennzeichnet, dass** die zweiten Gelenkflächen (16) durch zylindrische Stifte (19) gebildet sind, die in Reihe und beabstandet voneinander über den Verstellbereich (10) am Kraftarm (2) angeordnet sind, und dass die erste Gelenkfläche (14) im Grund einer Gabel (21), die am einen Endbereich (8) des Druckfederelementes (9) angebracht ist, ausgebildet ist.

5. Einrichtung zum Trainieren der Muskulatur nach Anspruch 4, **dadurch gekennzeichnet, dass** die zylindrischen Stifte (19) in zwei einander gegenüberliegenden und längs des Verstellbereichs (10) des Kraftarms (2) angeordneten Stegen (27) angebracht sind.

6. Einrichtung zum Trainieren der Muskulatur nach einem der Ansprüche 1 bis 5, **dadurch gekennzeichnet, dass** das Druckfederelement (9) eine Gasdruckfeder (13) ist.

7. Einrichtung zum Trainieren der Muskulatur nach einem der Ansprüche 1 bis 6, **dadurch gekennzeichnet, dass** die erste Gelenkfläche (14) mit der ersten Wölbung (15) und die jeweilige zweite Gelenkfläche (16) mit der zweiten Wölbung (17) lediglich ineinander eingeführt sind.

8. Einrichtung zum Trainieren der Muskulatur nach Anspruch 1, **dadurch gekennzeichnet, dass** die Zugfeder ein elastisches Band (22) ist, dessen einer Endbereich (23) im Bereich des zweiten Anlenkpunktes (12) am Halteelement (6) befestigbar ist und dessen anderer Endbereich (24) am Kraftarm (2) lösbar befestigt ist.

9. Einrichtung zum Trainieren der Muskulatur nach einem der Ansprüche 1 bis 8, **dadurch gekennzeichnet, dass** entlang des Verstellbereichs (10) am Kraftarm (2) eine Skala (29) angebracht ist.

10. Einrichtung zum Trainieren der Muskulatur nach einem der Ansprüche 1 bis 9, **dadurch gekennzeichnet, dass** das Halteelement (6) an einem Traggestell befestigbar ist.

## Claims

1. An apparatus for exercising muscles, comprising a power arm (2) which can be equipped at one end region (3) with actuation elements and which can be pivoted with the other end region (4) about a pivot axis (5) which is arranged on a holding element (6), to which power arm (2) the one end region (8) of a compression spring element (9) is articulated at a first articulation point (7), which first articulation point (7) can be adjusted along the power arm (2), while the other end region (11) of the compression spring element (9) is articulated at a second articulation point (12) to the holding element (6), wherein the one end region (8) of the compression spring element (9) is provided with a first joint surface (14) which has a first curvature (15),
**characterized in that**
a series of second joint surfaces (16) are arranged along the power arm (2) over an adjustment zone (10), said second joint surfaces each having a second curvature (17) which is configured in a complementary manner to the first curvature (15) such that the one end region (8) of the compression spring element (9) having the first joint surface (14) can be brought into operative connection with one of the second joint surfaces (16), and
the power arm (2) can be pressed via a further spring element which is configured as a tension spring (18) against the one end region (8) of the compression spring element (9) in such a manner that the two joint surfaces (14, 16) in operative connection are held in contact, wherein the tension spring (18) is fastened with a first end to the holding element (6) and is fastened with a second end to the power arm (2) in a region separated from the first articulation point (7).

2. The apparatus for exercising muscles according to Claim 1, **characterized in that** the first curvature (15) of the first joint surface (14) has a concave configuration and the second curvatures (17) of the second joint surfaces (16) have a convex configuration.

3. The apparatus for exercising muscles according to Claim 1 or 2, **characterized in that** the first joint surface (14) and the second joint surfaces (16) have a cylindrical configuration, and the corresponding cylinder axes are aligned parallel to the pivot axis (5).

4. The apparatus for exercising muscles according to Claim 3, **characterized in that** the second joint surfaces (16) are formed by cylindrical pins (19) which are arranged in a row and spaced apart from one another over the adjustment zone (10) on the power arm (2), and the first joint surface (14) is configured in the base of a fork (21) which is mounted on one end region (8) of the compression spring element (9).

5. The apparatus for exercising muscles according to Claim 4, **characterized in that** the cylindrical pins (19) are mounted in two crosspieces (27) which are arranged opposite one another and along the adjustment zone (10) of the power arm (2).

6. The apparatus for exercising muscles according to any one of Claims 1 to 5, **characterized in that** the compression spring element (9) is a gas compression spring (13).

7. The apparatus for exercising muscles according to any one of Claims 1 to 6, **characterized in that** the first joint surface (14) having the first curvature (15) and the respective second joint surface (16) having the second curvature (17) are simply introduced into one another.

8. The apparatus for exercising muscles according to Claim 1, **characterized in that** the tension spring is an elastic band (22), the one end region (23) of which can be fastened in the region of the second articulation point (12) to the holding element (6) and the other end region (24) of which is detachably attached to the power arm (2).

9. The apparatus for exercising muscles according to any one of Claims 1 to 8, **characterized in that** a scale (29) is mounted on the power arm (2) along the adjustment zone (10).

10. The apparatus for exercising muscles according to any one of Claims 1 to 9, **characterized in that** the holding element (6) can be attached to a supporting frame.

## Revendications

1. Dispositif d'entraînement de la musculature, comprenant un bras de force (2) qui peut être équipé, à une extrémité (3), d'éléments d'actionnement et qui peut être pivoté, via l'autre extrémité (4) autour d'un axe de pivotement (5) qui est agencé sur un élément de support (6), une première extrémité (8) d'un ressort de compression (9) étant articulée au niveau d'un premier point d'articulation (7) dudit bras de force (2), lequel premier point d'articulation (7) pouvant être ajusté le long du bras de force (2), tandis que l'autre extrémité (11) du ressort de compression (9) est articulée au niveau d'un deuxième point d'articulation (12) de l'élément de support (6), ladite première extrémité (8) du ressort de compression (9) étant munie d'une première surface de jointure (14) possédant une première courbure (15),
**caractérisé en ce**
**qu'**une série de deuxièmes surfaces de jointure (16) est agencée, le long du bras de force (2) au niveau d'une zone de réglage (10), lesdites deuxièmes surfaces de jointure possédant chacune une deuxième courbure (17) qui est agencée de manière à être complémentaire à la première courbure (15), de telle sorte que la première extrémité (8) du ressort de compression (9) possédant la première surface de jointure (14) peut être reliée fonctionnellement avec l'une des deuxièmes surfaces de jointure (16), et que
le bras de force (2) peut être compressé via un autre élément élastique qui est agencé en tant que ressort de tension (18) à l'encontre de la première extrémité (8) du ressort de compression (9), de telle sorte que les deux surfaces de jointure (14, 16) en lien fonctionnel sont maintenues en contact mutuel, le ressort de tension (18) étant fixé, à une première de ses extrémités, à l'élément de tenue (6) et fixé, à sa deuxième extrémité, au bras de force (2) dans une zone distincte de celle du premier point d'articulation (7).

2. Appareil d'entraînement de la musculature selon la revendication 1, **caractérisé en ce que** la première courbure (15) de la première surface de jointure (14) possède une forme concave et les deuxièmes courbures (17) des deuxièmes surfaces de jointure (16) possèdent une forme convexe.

3. Appareil d'entraînement de la musculature selon l'une des revendications 1 ou 2, **caractérisé en ce que** les premières surfaces de jointure (14) et les deuxièmes surfaces de jointure (16) possèdent une forme cylindrique, et les axes correspondants des cylindres sont alignés parallèlement à l'axe de pivotement (5).

4. Appareil d'entraînement de la musculature selon la revendication 3, **caractérisé en ce que** les deuxièmes surfaces de jointure (16) sont formées par des broches cylindriques (19) qui sont agencées en série les unes à la suite des autres et espacées les unes des autres le long de la zone de réglage (10) du bras de force (2), et que la première surface de jointure (14) est formée à la base d'une fourche (21) qui est montée au niveau d'une première extrémité (8) du ressort de compression (9).

5. Appareil d'entraînement de la musculature selon la revendication 4, **caractérisé en ce que** les broches cylindriques (19) sont formées par deux traverses (27) agencées à l'opposé l'une de l'autre le long de la zone de réglage (10) du bras de force (2).

6. Appareil d'entraînement de la musculature selon l'une des revendications 1 à 5, **caractérisé en ce que** le ressort de compression (9) est un ressort pneumatique (13).

7. Appareil d'entraînement de la musculature selon l'une des revendications 1 à 6, **caractérisé en ce que** la première surface de jointure (14) possédant la première courbure (15) et la deuxième surface de jointure respective (16) possédant la deuxième courbure (17) sont simplement introduites l'une dans l'autre.

8. Appareil d'entraînement de la musculature selon la revendication 1, **caractérisé en ce que** le ressort de tension est une bande élastique (22), dont une première extrémité (23) peut être attachée au niveau du deuxième point d'articulation (12) de l'élément de support (6), et dont l'autre extrémité (24) est fixée de façon amovible au bras de force (2).

9. Appareil d'entraînement de la musculature selon l'une des revendications 1 à 8, **caractérisé en ce qu'**une échelle (29) est aménagée sur le bras de force (2) le long de la zone de réglage (10).

10. Appareil d'entraînement de la musculature selon l'une des revendications 1 à 9, **caractérisé en ce que** l'élément support (6) peut être fixé à un cadre porteur.
